# EUROPÄISCHE PATENTSCHRIFT

(11) **EP 3 211 158 B1**
(45) Veröffentlichungstag und Bekanntmachung des Hinweises auf die Patenterteilung: **28.08.2019**
(21) Anmeldenummer: 17157855.2
(22) Anmeldetag: 24.02.2017
(51) Int. Cl.: E04H 4/12

(54) **OBERFLÄCHENSKIMMER**
SURFACESKIMMER
SKIMMER DE SURFACE

(30) Priorität: 26.02.2016 DE 102016002334
(43) Veröffentlichungstag der Anmeldung: 30.08.2017
(73) Patentinhaber: Amminger, Thomas, 8075 Hart bei Graz (AT)
(72) Erfinder: Amminger, Thomas, 8075 Hart bei Graz (AT)
(74) Vertreter: Vossius & Partner Patentanwälte Rechtsanwälte mbB

(56) Entgegenhaltungen:
- WO-A2-2009/066120
- GB-A- 866 659
- US-A- 4 746 424
- US-A- 6 041 453

## Beschreibung

Die vorliegende Erfindung betrifft eine Vorrichtung zur Reinigung von Wasseroberflächen und oberflächennahen Wasserschichten vor allem in abgeschlossenen Gewässern, beispielsweise in Schwimmbecken, Schwimmteichen, Teichen und Seen.

Wasserflächen sind einer wiederkehrenden Verunreinigung durch fortwährenden Eintrag von zumeist unerwünschten Fremdstoffen bzw. Fremdkörpern, beispielsweise Laub, Blütenblätter, Staub, Insekten, Federn, Haare und dergleichen, ausgesetzt. Insbesondere bei kleineren Gewässern wie Swimmingpools, Schwimmteichen, Teichen und kleineren Seen ist daher eine regelmäßige Reinigung erforderlich.

Verunreinigungen können manuell, etwa mit Hilfe eines Keschers, aus dem Gewässer entfernt werden. Da Arbeitszeit jedoch teuer ist, ist diese Lösung weder für Betriebe noch für privat genutzte Gewässer wünschenswert. Vielmehr ist eine automatisierte Reinigung vorzuziehen.

Für größere Wassermengen werden hierzu häufig fest installierte, meist aufwändige Filter- und Pumpensysteme eingesetzt, die Wasser aus dem Gewässer durch ein Filtersystem treiben und das gefilterte Wasser anschließend wieder zurück in das Wasserbecken leiten. Neben einem nicht unerheblichen finanziellen Aufwand erfordert diese Lösung jedoch oftmals ein gewisses Mindestvolumen an Wasserdurchsatz, sodass diese Systeme nicht mit kleineren Gewässern kompatibel sind.

Alternativ werden schwimmende Oberflächenskimmer angeboten, die sich frei über die Wasseroberfläche bewegen und dabei Verunreinigungen in den oberen Wasserschichten einsammeln. US 2006/0104720 A1 offenbart eine solche Vorrichtung mit Solarantrieb.

Die WO 2009/066120 A2 offenbart einen Skimmer zum Einsammeln von Oberflächenschmutz von einer Wasseroberfläche in einem Swimmingpool, der eine Falle aufweist und derart betreibbar ist, dass er an der Wasseroberfläche in dem Swimmingpool positionierbar ist. Der Skimmer hat einen Einlass zum Aufnehmen von Wasser aus dem Swimmingpool und einen Auslass, der mit einer Saugvorrichtung verbindbar ist. Außerdem wird in der WO 2009/066120 A2 eine Kombination aus Skimmer und Chemikalien-Verteiler sowie ein Verfahren zum Einsammeln von Schmutz von einer Oberfläche eines Swimmingpools offenbart.

Die US 6,041,453 A offenbart einen Schmutz-Skimmer, der dafür konfiguriert ist, nahe der Oberfläche eines Pools zu treiben, um treibenden Schmutz inklusive Blättern einzufangen. Der Skimmer definiert einen Strömungskanal mit einer Vorder- und Rückseite, einer Einlaufkante an der Vorderseite und einer Behälteraufnahme an der Rückseite. Dieser neuartige Strömungskanal wird durch Seitenelemente begrenzt. Ein oder mehrere Löcher in einem in der Nähe der Einlaufkante angeordneten Verteilerkanal dienen dazu, mindestens einen nach hinten gerichteten Wasserstrahl in den Strömungskanal abzugeben. Dieser Wasserstrahl dient dazu, einen rückwärtigen Wasserfluss durch den Strömungskanal zu ermöglichen, wobei dieser rückwärtige Wasserfluss dazu dient, treibenden Schmutz zur an der Rückseite des Skimmers angeordneten Behälteraufnahmeeinrichtung zu leiten. Der Wasserstrahl kann durch einen sich entlang der Unterseite der Einlaufkante erstreckenden gängigen Verteiler abgegeben werden. Der Wasserstrahl kann aber auch durch einen Verteiler abgegeben werden, der sich in einer erhöhten Position über der Einlaufkante von der einen Seite zur anderen erstreckt. In jedem Fall ist der Verteiler so eingerichtet, dass er mit einer Wasserversorgung, wie etwa der Rücklaufleitung des Pools, verbunden wird.

Die US 4,746,424 A beschreibt einen angetriebenen treibenden Pool-Skimmer mit mehreren in winkliger Beziehung stehenden Kanälen mit Schleusen in jedem der Kanäle, die den Eintritt von Wasser, treibenden Blättern und Schmutz in einen mittleren Bereich des Vorrichtungskörpers erlauben. Um den Rand des Körpers angeordnete Düsen treiben die Vorrichtung in gewünschte Richtungen, die sich in einer gewünschten Sequenz automatisch ändern, damit die Vorrichtung die gesamte Oberfläche des Pools erfasst. Die gesammelten Blätter und der gesammelte Schmutz werden durch nach unten gerichtete Wasserstrahle spiralförmig nach unten in einen Netzbeutel gedrückt, in dem die Blätter und der Schmutz aus dem Pool entfernt werden können. In einer anderen Form werden die Blätter und der Schmutz nach unten durch einen Sieb und anschließend durch eine flexible Leitung zur VakuumAnlage des Pools gezogen. Der Antrieb erfolgt durch unter Druck gesetztes Wasser, das von einer geeigneten Quelle durch eine flexible Leitung zur Vorrichtung geliefert wird.

GB 866 659 A offenbart eine Einrichtung zum Beseitigen von auf der Oberfläche von Swimmingpools, Tanks oder ähnlichem treibenden Schmutz, wobei die Einrichtung einen schwimmenden becherförmigen Behälter aufweist, in den Oberflächenwasser des Pools durch einen Einlass eintritt, wobei der Boden des becherartigen Behälters mit einer Saugleitung verbunden ist, die eine Änderung der Position des Behälters erlaubt, wobei der Behälter an seinem Einlass mit einem schwimmergesteuerten Abschaltelement versehen ist, das, wenn der Flüssigkeitspegel unter Einwirkung von dem Saugvorgang im Behälter fällt, mit seiner Oberkante unter die Oberfläche der Flüssigkeit außerhalb des Behälters absinkt, das aber, bei fehlendem Saugvorgang, mit seiner Oberkante oberhalb der Oberfläche der Flüssigkeit liegt. Bisherigen automatisierten Gewässerreinigungsgeräten ist jedoch gemein, dass sie keine Unterscheidung zwischen lebenden und toten bzw. nicht-lebenden Verunreinigungen vornehmen. Dadurch kommen kleinere Lebewesen, insbesondere auch Nützlinge wie Bienen und Hummeln, die ins Wasser gefallen sind oder sich über die Wasseroberfläche bewegen und vom Reinigungsmechanismus erfasst werden, unnötigerweise zu Tode. Dieser an sich nicht wünschenswerte Vorgang trägt außerdem zu einem erhöhten Verunreinigungsvolumen eines Gewässers bei, was zu einem erhöhten Reinigungs- bzw. Wartungsaufwand führt. Es ist daher Aufgabe der vorliegenden Erfindung, einen Oberflächenskimmer für die Reinigung der Wasseroberfläche sowie der oberflächennahen Wasserschichten von Gewässern, insbesondere aber nicht ausschließlich von Schwimmbecken, Schwimmteichen und Teichen bis zu einer Oberfläche von beispielsweise 2 m² bis 50 m², vorzugsweise 5 m² bis 20 m² und beispielsweise 10 m², bereitzustellen, wobei die Todesrate der vom Oberflächenskimmer erfassten Lebewesen reduziert wird.

Diese Aufgabe wird durch den Oberflächenskimmer gemäß Anspruch 1 gelöst. Der erfindungsgemäße Oberflächenskimmer schwimmt und weist eine Fangvorrichtung zum Aufnehmen und Sammeln von Verunreinigungen an und/oder nahe einer Wasseroberfläche auf. Die Fangvorrichtung weist eine Fanglippe, einen Sammelabschnitt zum Sammeln eingefangener Verunreinigungen und einen an den Sammelabschnitt anschließenden, für Landtiere geeigneten Aufstieg auf. Die Fanglippe kann die vollen 360° oder nur einen Teil der möglichen Bewegungsrichtungen des Oberflächenskimmers parallel zur Wasseroberfläche abdecken. Die Fangvorrichtung weist bevorzugt auf einer von der Fanglippe über den Sammelabschnitt und den Aufstieg hinweg verlaufenden Linie eine allgemein S-förmige Kontur auf. D.h. bevorzugt wölbt sich die Fanglippe von knapp unterhalb der Wasseroberfläche, z.B. nicht mehr als 20 mm oder nicht mehr als 10 mm oder nicht mehr als 7 mm von der Wasseroberfläche aus dem Wasser nach oben durch die Wasseroberfläche hindurch und geht in den nach unten gewölbten Sammelabschnitt über, der sich teilweise unterhalb der Wasseroberfläche befinden kann. Erfindungsgemäß geht der Sammelabschnitt auf der der Fanglippe gegenüberliegenden Seite in eine schräge Rampe über, die den Aufstieg bildet. Der Aufstieg reicht bevorzugt bis an einen zentralen Bereich heran. Der zentrale Bereich weist bevorzugt einen Schwimmkörper auf. Bevorzugt ist der zentrale Bereich, bevorzugt der zentrale Schwimmkörper, wenigstens abschnittsweise, bevorzugt aber auf seinem gesamten Umfang, von der S-förmigen Fangvorrichtung umgeben. Durch den erfindungsgemäßen Oberflächenskimmer wird erfassten Lebewesen ein Aufstieg und damit ein Fluchtweg zur Selbstrettung aus dem Sammelabschnitt geboten.

Trifft eine Verunreinigung im Bereich der Wasseroberfläche mit genügend relativer Geschwindigkeit auf die Fanglippe des Oberflächenskimmers, so wird die Verunreinigung von der Fanglippe in den Sammelabschnitt der Fangvorrichtung geleitet. Solange die Kapazität des Sammelabschnitts nicht ausgeschöpft ist, verbleibt eine einmal aufgesammelte Verunreinigung mit hoher Wahrscheinlichkeit unabhängig von der Bewegungsrichtung des Oberflächenskimmers im Sammelabschnitt, bis der Oberflächenskimmer manuell geleert wird. Ein derart eingesammeltes Lebewesen, beispielsweise eine Biene oder Hummel, kann dem Sammelabschnitt wieder entkommen, indem es sich aus dem Sammelabschnitt über den Aufstieg rettet. Der Aufstieg ist zweckdienlich bevorzugt als nicht zu steile Rampe, die genügend Haftung zum Laufen bietet, ausgeführt. Bevorzugt hat der der Aufstieg eine Steigung von 0% bis 70%, bevorzugt 1% bis 66%, stärker bevorzugt 10% bis 60%, stärker bevorzugt 2% bis 45%, stärker bevorzugt 3% bis 30 %, besonders bevorzugt 4% bis 15 %. Hierbei wird die Steigung wie für Verkehrswege üblich definiert: für einen Aufstieg, der eine Strecke dx benötigt, um eine Höhendifferenz von dh zu überwinden, beträgt die Steigung also dh/dx. Der Aufstieg kann eine konstante Steigung aufweisen. Der Aufstieg kann jedoch auch verschieden Steigungen aufweisen, sowohl in Umfangsrichtung des Oberflächenskimmers als auch in radialer Richtung. Der Aufstieg kann einen oder mehrere Kunststoffe, Gummi, Holz und/oder Metall aufweisen. Der Aufstieg reicht bevorzugt von unterhalb der Wasseroberfläche im angeschlossenen Sammelabschnitt bis auf eine sichere Höhe, bevorzugt mindestens 10 mm, stärker bevorzugt mindestens 20 mm, besonders bevorzugt mindestens 30 mm über der höchsten Wasseroberfläche der nahen Umgebung. Das Tier kann sich auf der Rampe in sicherer Entfernung zum Wasser trocknen und anschließend selbstständig davonfliegen oder auf seine Rettung bei der nächsten Kontrolle des Oberflächenskimmers warten.

Die Schwimmfähigkeit des Oberflächenskimmers erfordert einen dem Gewicht des Oberflächenskimmers angepassten Auftrieb des Oberflächenskimmers. Der Auftrieb wird durch einen oder mehrere entsprechend dimensionierte Schwimmkörper, die beispielsweise als Polystyrolkörper und/oder wasserdicht abgeschlossener Hohlkörper ausgeformt sein können, erzeugt. Alternativ oder zusätzlich kann ein Abschnitt des Oberflächenskimmers, der vornehmlich eine andere Funktion hat, als wasserdicht abgeschlossener Hohlkörper gefertigt sein und/oder schwimmendes Material aufweisen und somit die Funktion eines Schwimmkörpers annehmen.

Die Fangvorrichtung eines erfindungsgemäßen Oberflächenskimmers ist zumindest partiell wasserdurchlässig. Die Fangvorrichtung kann als über formgebende Streben aufgespanntes Netz ausgeführt sein. Die Fangvorrichtung kann über eine beliebige Zahl von Streben verfügen, wobei eine, zwei, drei, vier, fünf, sechs, sieben oder acht Streben bevorzugt sind. Die Streben sind bevorzugt aus einem Material von geringer Dichte, bevorzugt Kunststoff und/oder Holz, und können als Hohlkörper geformt sein. Das Netz weist bevorzugt Kunststoff, Metall, ein Drahtgeflecht und/oder Baumwolle auf. Alternativ kann die Fangvorrichtung einen eigenständig formstabilen Sieb und/oder Rechen aufweisen, der bevorzugt Kunststoff, Gummi, Metall, ein Drahtgeflecht, Baumwolle und/oder Holz aufweist. Der Aufstieg weist bevorzugt eine netzartige und/oder anderweitig strukturierte Oberfläche auf. Der Aufstieg kann beispielsweise fein geriffelt sein. Dies kann dazu beitragen, einem Lebewesen mehr Halt zum Laufen und/oder Kriechen zu bieten. Die Fangvorrichtung kann eine lipophile Oberfläche aufweisen. Dies kann dazu beitragen, Verschmutzungen zu binden, die eine Affinität für lipophile Stoffe aufweisen, beispielsweise Fette und fettartige Substanzen, etwa Creme, Öl und/oder Lotion, insbesondere zum Sonnenschutz, aber auch Hautfett.

Der Grundriss eines erfindungsgemäßen Oberflächenskimmers ist bevorzugt polygonal, besonders bevorzugt quadratisch, dreieckig, fünfeckig, sechseckig, siebeneckig oder achteckig. Grundrissecken können dabei abgeschrägt und/oder abgerundet sein. Alternativ kann der Grundriss eine beliebige andere Form annehmen, beispielsweise oval, rund oder eine unregelmäßige Form.

Der Oberflächenskimmer kann mit einem Behälter, der zur Aufnahme von Poolreinigungstabletten und/oder anderen Chemikalien geeignet ist, ausgestattet sein. Die Chemikalien können in festem und/oder flüssigem und/oder gasförmigem Zustand und in gelöstem und/oder ungelöstem Zustand vorliegen. Der Behälter ist bevorzugt zumindest teilweise wasserdurchlässig gefertigt, etwa als Korb und/oder Netz und/oder wasser- und chemikalienpermeable Membran, sodass die Chemikalien nach und nach an das Gewässer abgegeben werden. Ferner ist es bevorzugt, dass der Behälter mit dem restlichen Oberflächenskimmer reversibel, beispielsweise über eine Steckverbindung oder ein Schraubgewinde, verbunden ist und zum Zwecke der Befüllung gelöst und wieder befestigt werden kann. Alternativ oder zusätzlich weist der Behälter eine Befüllungsöffnung mit Verschluss auf.

In einer weiteren Ausführungsform kann der Oberflächenskimmer eine oder mehrere Einrichtungen zur Überwachung der Wasserqualität und/oder der Wassertemperatur aufweisen. Bei einer solchen Einrichtung können chemische, mechanische und/oder elektrische Verfahren zum Einsatz kommen. Bevorzugt ist eine Einrichtung zur Anzeige der gemessenen Wasserqualität und/oder der gemessenen Wassertemperatur integriert. Die Anzeige kann eine elektronische Anzeige, beispielsweise ein Lämpchen, eine LED und/oder einen Display zur Anzeige von Text und/oder Symbolen aufweisen. Die Anzeige kann zusätzlich oder ausschließlich eine mechanische Komponente, etwa einen Zeiger und/oder eine Flüssigkeitssäule, und/oder eine chemische Anzeige, jeweils gegebenenfalls mit einer Skala, aufweisen. Beispielsweise kann der Oberflächenskimmer den pH-Wert des Gewässers, beispielsweise mittels Indikatorpapier oder -stäbchen, messen und anzeigen. Möglich ist auch eine pH-Messung und Anzeige mittels pH-Meter. Des Weiteren kann der Oberflächenskimmer ein elektronisches oder ein auf einer Flüssigkeitssäule basierendes Thermometer aufweisen. Weiterhin kann der Oberflächenskimmer eine Einrichtung zur Messung der Chlorgehalts im Wasser und/oder eine Einrichtung zur Anzeige des Chlorgehalts im Wasser aufweisen.

In einer Ausführungsform nutzt der Oberflächenskimmer externe Kräfte, beispielsweise Luft- und/oder Wasserströmungen, um sich über die Wasseroberfläche zu bewegen und dabei Verunreinigungen einzusammeln. In einer weiteren Ausführungsform kann der Oberflächenskimmer zur Steigerung seiner Effizienz ein eigenes Antriebssystem aufweisen, das einen Vortrieb des Oberflächenskimmers generiert. Das Antriebssystem weist bevorzugt einen Motor auf, der bevorzugt elektrische Energie nutzt, um den Oberflächenskimmer zu bewegen. Der Vortrieb des Oberflächenskimmers wird bevorzugt generiert, indem der Motor eine passend skalierte Schiffsschraube antreibt und/oder eine Pumpe betreibt, die Wasser aus dem Gewässer ansaugt und durch einen Auslass wieder ausstößt, wodurch ein Wasserstrahl und damit ein Rückstoß erzeugt wird, der für den Vortrieb genutzt wird. Das Antriebssystem ist dabei bevorzugt so konstruiert, dass das einströmende Wasser zunächst die Fanglippe und den Sammelabschnitt der Fangvorrichtung passiert, bevor es die Schiffsschraube bzw. die Pumpe passiert. Alternativ oder zusätzlich passiert das einströmende Wasser einen Wasserdurchlässigen Sicherheitsfilter, der die Schiffsschraube bzw. die Pumpe von der Umgebung abschirmt. Dadurch werden einerseits Beschädigungen am Oberflächenskimmer durch größere und/oder besonders harte Objekte und andererseits Verletzungen von Mensch, Tier und/oder sonstigen Objekten wie beispielsweise Spielzeug oder Pflanzen vermieden.

Bevorzugt erzeugt ein Oberflächenskimmer mit eigenem Antrieb mit dem zum Zwecke des Vortriebs bewegten Wasser Wellen auf der Oberfläche des Gewässers, wodurch die Oberfläche für Lebewesen besser wahrnehmbar wird. Dadurch wird bereits die Eintragsrate von Tieren in das Gewässer reduziert, sodass sich der Reinigungs- bzw. Rettungsaufwand reduziert. Desweiteren wird dem Gewässer durch die Erzeugung von Oberflächenwellen Sauerstoff zugeführt, was insbesondere die Erhaltung des ökologischen Gleichgewichts von Schwimmteichen, Teichen und Seen begünstigt.

Bevorzugt ist das Antriebssystem des Oberflächenskimmers derart ausgeführt, dass ein Vortrieb in mehrere Richtungen generiert werden kann. Die unterschiedlichen Vortriebsrichtungen werden bevorzugt durch den Einsatz mehrerer Schiffsschrauben und/oder Auslässe für Wasserstrahlen, die je nach gewünschter Richtung unterschiedlich starke Vortriebskräfte erzeugen, generiert. Alternativ oder zusätzlich ist eine Schiffsschraube und/oder ein Auslass beweglich, sodass ein und dieselbe Schiffsschraube bzw. ein und derselbe Auslass Vortrieb in mehrere Richtungen erzeugen kann. Alternativ oder zusätzlich werden verschiedene Vortriebsrichtungen durch verschiedene Stellungen eines Leitwerks unterhalb der Wasseroberfläche erzeugt.

Vorzugsweise ändert der Oberflächenskimmer in einstellbaren regelmäßigen und/oder zufällig festgelegten Intervallen selbstständig seine Vortriebsrichtung, um so nach und nach die gesamte Oberfläche des Gewässers abzufahren. Bevorzugt unterscheiden sich zwei direkt aufeinander folgende Bewegungsrichtungen zumindest regelmäßig um 90° bis 270°, besonders bevorzugt um 110° bis 250°, besonders bevorzugt um 135° bis 225°. Dies stellt sicher, dass der Oberflächenskimmer nicht in Ecken und/oder kleinen Buchten von Schwimmbecken und/oder Teichen gefangen bleibt.

Eine weitere bevorzugte Ausführungsform des Oberflächenskimmers weist ein Detektionssystem auf, das ein Hindernis in Bewegungsrichtung des Oberflächenskimmers detektiert. Bei Detektion eines Hindernisses wird das Antriebssystem derart angesteuert, dass der Oberflächenskimmer seine Vortriebsrichtung ändert. Das Detektionssystem kann dabei mechanisch oder elektronisch mit dem Antrieb gekoppelt sein.

Vorzugsweise weist der Oberflächenskimmer einen Platz für die Aufnahme eines, wiederaufladbaren und/oder nicht-wiederaufladbaren, Speichers für elektrische Energie auf, wobei dieser Platz vorzugsweise wasserdicht gegen die äußere Umgebung abgeschlossen ist. Bevorzugt sind elektrische Kontakte integriert, die für den Anschluss des Speichers für elektrische Energie geeignet sind und über die der Oberflächenskimmer mit dem Speicher elektrisch verbunden wird.

In einer weiteren bevorzugten Ausführungsform weist der Oberflächenskimmer ein Solarpaneel auf, das vorzugsweise auf der Oberseite des Oberflächenskimmers angebracht ist. Die vom Solarpaneel erzeugte elektrische Energie kann direkt genutzt und/oder für eine spätere Nutzung in einem elektrischen Speicher gespeichert werden.

Die elektrische Energie, die von einem Solarpaneel oder von einem elektrischen Speicher bereitgestellt sein kann, kann beispielsweise vom Antriebssystem, vom Detektionssystem und/oder von Einrichtungen zur Überwachung von Wasserqualität und/oder Wassertemperatur genutzt werden.

In einer bevorzugten Ausführungsform weist der Oberflächenskimmer einen Mikroprozessor auf, der dazu verwendet werden kann, gegebenenfalls eine(n) vorgesehene Benutzereingabe, Messung, Anzeige, Vortrieb, Detektion, Steuervorgang, Energiegewinnung, Energieleitung und/oder Energienutzung auszuführen und/oder zu koordinieren und/oder zu prozessieren und/oder zu steuern.

Nachfolgend werden bevorzugte Ausführungsformen des erfindungsgemäßen Oberflächenskimmers anhand der Figuren näher beschrieben. Es zeigen:
- Fig. 1A: eine Seitenansicht eines erfindungsgemäßen Oberflächenskimmers;
- Fig. 1B: eine Draufsicht des erfindungsgemäßen Oberflächenskimmers aus Fig. 1A;
- Fig. 2: einen Querschnitt durch die Fangvorrichtung entlang der Linie C-D des erfindungsgemäßen Oberflächenskimmers aus Fig. 1B;
- Fig. 3: einen Querschnitt entlang der Linie A-B des erfindungsgemäßen Oberflächenskimmers aus Fig. 1B;
- Fig. 4: eine perspektivische Ansicht des erfindungsgemäßen Oberflächenskimmers aus Fig. 1A, wobei ein Teil des Oberflächenskimmers aufgeschnitten dargestellt ist.

Fig. 1A zeigt die Seitenansicht einer bevorzugten Ausführungsform eines erfindungsgemäßen Oberflächenskimmers 2. Der Oberflächenskimmer 2 weist eine Fangvorrichtung 4 mit einem Aufstieg 6 auf. Der Oberflächenskimmer 2 weist außerdem einen Schwimmkörper 8 auf, der beispielsweise Polystyrol aufweist. Der Schwimmkörper 8 ist derart dimensioniert, dass sich eine Fanglippe 10 der Fangvorrichtung 4 an oder knapp unterhalb der Wasseroberfläche 12 befindet, was einer für seine Funktionsweise optimierten Eintauchtiefe des Oberflächenskimmers 2 im Wasser 14 entspricht.

Wie aus der Draufsicht in Fig. 1B ersichtlich ist, weist die Ausführungsform des erfindungsgemäßen Oberflächenskimmers 2 eine umlaufende Fangvorrichtung 4 auf, dessen Fanglippe 10 dementsprechend die vollen 360° der möglichen Bewegungsrichtungen des Oberflächenskimmers 2 parallel zur Wasseroberfläche 12 abdeckt. Die hier dargestellte Ausführungsform hat in der Draufsicht gemäß Fig. 1B einen quadratischen Grundriss mit abgeschrägten Ecken, kann jedoch in anderen Ausführungsformen auch andere Grundrissformen, z.B. rechteckig, rund, polygonal oder oval, haben und mit voll umlaufender oder teilweise umlaufender Fangvorrichtung 4 ausgestattet sein.

Die Fangvorrichtung 4 der in der Figuren 1A und 1B dargestellten Ausführungsform weist Streben 16 auf, die ein Netz 18, das bevorzugt Kunststoff aufweist, in seine vorgesehen Form spannen. Das Netz 18 weist bevorzugt eine Maschenweite von 0,5 bis 2 mm auf, wodurch einerseits das Einfangen von Verunreinigungen und andererseits eine hinreichend große Wasserdurchflussrate gewährleistet ist.

Fig. 2 zeigt einen schematischen Querschnitt durch die Fangvorrichtung 4 entlang der Linie C-D aus Fig. 1B. Die Fangvorrichtung 4 weist auf der Linie von D nach C eine allgemein S-förmige Kontur auf, d.h. die Fanglippe 10 wölbt sich aus dem Wasser 14 nach oben durch die Wasseroberfläche 12 hindurch und geht in den nach unten gewölbten Sammelabschnitt 20 über, der sich teilweise unterhalb der Wasseroberfläche 12 befindet. Der Sammelabschnitt 20 geht auf der der Fanglippe 10 gegenüberliegenden Seite in eine schräge Rampe über, die den Aufstieg 6 bildet und bis zum zentralen Schwimmkörper 8 des Oberflächenskimmers 2 reichen kann. Der Aufstieg 6 ist dabei bevorzugt nicht zu steil, bevorzugt mit einer Steigung von 10 % bis 60 %, und von einer Oberflächenbeschaffenheit, die es Tieren, beispielsweise Insekten wie Bienen und Hummeln, ermöglicht, darauf zu laufen. Bevorzugt weist die Oberfläche eines, wie in der Fig. 2 gezeigten, als Netz ausgebildeten Aufstiegs eine Struktur auf, die eingesammelten Lebewesen, etwa Hummeln und/oder Bienen, genug Halt bietet, dass diese aus dem Sammelabschnitt herauslaufen und/oder -kriechen können. Bevorzugt ist die Maschenweite entsprechend fein gewählt und/oder die Dicke und/oder das Material des für das Netz verwendeten Garns entsprechend gewählt (z.B. 1 mm bis 10 mm oder 2 mm bis 5 mm Maschenweite). Bewegt sich die in der Fig. 1B dargestellte Ausführungsform auf der Wasseroberfläche 12, so wird eine Verunreinigung, beispielsweise Laub, Blütenblätter oder ein Insekt, die mit genügend relativer Geschwindigkeit auf die Fanglippe 10 trifft, über die Fanglippe 10 in den Sammelabschnitt 20 befördert. Dieses Funktionsprinzip gilt für jede Bewegungsrichtung des Oberflächenskimmers parallel zur Wasseroberfläche 12, da die Fanglippe 10 der dargestellten Ausführungsform jede dieser Bewegungsrichtungen abdeckt. Die S-Form der Fangvorrichtung 4 bewirkt, dass eine einmal aufgesammelte Verunreinigung mit hoher Wahrscheinlichkeit unabhängig von der Bewegungsrichtung des Oberflächenskimmers 2 im Sammelabschnitt 20 verbleibt, bis der Oberflächenskimmer 20 manuell geleert wird. Handelt es sich bei der Verunreinigung um ein Tier, etwa eine Biene oder eine Hummel, so ermöglicht der Aufstieg 6 in Form einer Rampe dem Tier die Selbstrettung aus dem Sammelabschnitt 20.

An der Oberseite seines zentralen Schwimmkörpers 8 weist die in Fig. 1B dargestellte Ausführungsform Solarpaneele 22 auf, die aus Licht gewonnene elektrische Energie bereit stellen. Dies ist im Querschnitt der Figur 3 näher gezeigt. Die solchermaßen gewonnene Energie wird sofort für die Erzeugung von Vortrieb genutzt oder für einen späteren Gebrauch in einem Speicher für elektrische Energie (nicht dargestellt) gespeichert. Alternativ oder zusätzlich wird die Energie sofort und/oder später für den Betrieb eines oder mehrerer Messgeräte und/oder Anzeigen (jeweils nicht dargestellt) verwendet.

Wie in Fig. 3 dargestellt ist, weist die hier beschriebene Ausführungsform im unteren Bereich einen Behälter 24 für die Aufnahme von Chemikalien 26, beispielsweise Chlortabletten, auf. Der Behälter 24 kann mit dem Oberflächenskimmer 2 reversibel über eine Steckverbindung verbunden sein und kann zum Zwecke der Befüllung gelöst und wieder befestigt werden. Die während des Betriebs mitgeführten Chemikalien 26 werden sukzessive, z.B. durch eine durchlässige Behälterwand, an das Wasser 14 abgegeben.

Des Weiteren weist der in Fig. 3 dargestellte Oberflächenskimmer 2 vorzugsweise mindestens einen Elektromotor 28 auf, der den Vortrieb des Oberflächenskimmers 2 unter Umwandlung elektrischer Energie, die er direkt aus den Solarpaneelen 22 und/oder aus (nicht dargestellten) Speichern für elektrische Energie bezieht, bereitstellt. In der vorliegenden Ausführungsform betreibt der Elektromotor 28 mindestens eine Pumpe, welche durch Ansaugen von Wasser 14 und dessen Ausstoß durch einen Auslass einen Wasserstrahl und damit einen auf dem Rückstoßprinzip basierenden Vortrieb generiert.

Für eine bessere Übersicht sind einige der vorgenannten Bauteile in Fig. 5 nochmals in einer perspektivischen und zu einem Viertel aufgeschnittenen Ansicht dargestellt.

## Patentansprüche

1. Schwimmender Oberflächenskimmer (2), der einen Schwimmkörper (8) und eine Fangvorrichtung (4) zum Aufnehmen und Sammeln von auf einer Wasseroberfläche (12) schwimmenden Verunreinigungen aufweist, wobei die Fangvorrichtung (4) eine Fanglippe (10), einen Sammelabschnitt (20) zum Sammeln eingefangener Verunreinigungen und einen an den Sammelabschnitt (20) und den Schwimmkörper (8) angeschlossenen Aufstieg (6) aufweist, **dadurch gekennzeichnet, dass** sich der Sammelabschnitt (20) an die Fanglippe (10) und der Aufstieg (6) an den Sammelabschnitt (20) jeweils derart anschließt, dass der Oberflächenskimmer (2) entlang eines Weges von der Außenkante der Fanglippe (10) über den Sammelabschnitt (20) bis in den Aufstieg (6) hinein ein Oberflächenprofil aufweist, das zunächst ansteigt, anschließend abfällt und daran anschließend wieder ansteigt, und wobei die Fangvorrichtung (4) partiell wasserdurchlässig ist.

2. Oberflächenskimmer nach Anspruch 1, wobei sich der Sammelabschnitt (20) an die Fanglippe (10) und der Aufstieg (6) an den Sammelabschnitt (20) anschließt, und wobei die Fanglippe (10) in einer nach oben gewölbten Zone die Wasseroberfläche (12) durchbricht, der Sammelabschnitt (20) eine nach unten gewölbte Zone unterhalb der Wasseroberfläche (12) aufweist und der Aufstieg (6) aus dem Sammelabschnitt (20) heraus bis auf eine Höhe über der Wasseroberfläche (12), bevorzugt mindestens 10 mm über die Wasseroberfläche (12) hinaus, führt.

3. Oberflächenskimmer nach einem der vorhergehenden Ansprüche, wobei der Oberflächenskimmer (2) frei schwimmt.

4. Oberflächenskimmer nach einem der vorhergehenden Ansprüche, wobei der Oberflächenskimmer (2) ein für seinen Vortrieb geeignetes Antriebssystem, bevorzugt mit mindestens einer Schiffsschraube und/oder mindestens einem Wasserstrahl, aufweist.

5. Oberflächenskimmer nach Anspruch 4, wobei die von dem Antriebssystem erzeugte Bewegung von Wasser (14) zu einer Wellenbildung an der Wasseroberfläche (12) führt, wobei die Wellenbildung dafür ausreicht, dass Insekten die Wasseroberfläche (12) als solche wahrnehmen können.

6. Oberflächenskimmer nach Anspruch 4 oder 5, wobei das Antriebssystem für den Vortrieb in mehrere Richtungen ausgebildet ist.

7. Oberflächenskimmer nach einem der Ansprüche 4 bis 6, wobei das Antriebssystem die Vortriebsrichtung selbstständig in gleichen und/oder zufällig festgelegten Zeitintervallen ändert.

8. Oberflächenskimmer nach einem der Ansprüche 4 bis 7, wobei der Oberflächenskimmer (2) ein Detektionssystem zur Detektion von Hindernissen aufweist und wobei das Antriebssystem die Vortriebsrichtung bei Detektion eines Hindernisses selbstständig derart ändert, dass sich der Oberflächenskimmer (2) von dem Hindernis entfernt.

9. Oberflächenskimmer nach einem der vorhergehenden Ansprüche, wobei der Oberflächenskimmer (2) einen Raum für die Aufnahme eines wiederaufladbaren oder nicht-wiederaufladbaren Speichers für elektrische Energie aufweist, und wobei der Oberflächenskimmer (2) elektrische Kontakte, die für den Anschluss des Speichers für elektrische Energie geeignet sind, aufweist.

10. Oberflächenskimmer nach einem der vorhergehenden Ansprüche, wobei der Oberflächenskimmer mindestens ein Solarpaneel (22) aufweist.

11. Oberflächenskimmer nach einem der vorhergehenden Ansprüche, wobei der Oberflächenskimmer (2) mindestens einen Behälter (24) zur Aufnahme und Abgabe von Chemikalien (26) aufweist.

12. Oberflächenskimmer nach einem der vorhergehenden Ansprüche, wobei der Oberflächenskimmer (2) mindestens eine Einrichtung zur Überwachung der Wasserqualität und/oder der Wassertemperatur aufweist.

13. Oberflächenskimmer nach einem der vorhergehenden Ansprüche, wobei der Oberflächenskimmer (2) mindestens eine Einrichtung zur Anzeige der Wasserqualität und/oder der Wassertemperatur aufweist.

14. Oberflächenskimmer nach einem der vorhergehenden Ansprüche, wobei die Fangvorrichtung (4) mindestens eine, bevorzugt mindestens zwei, drei, vier, fünf, sechs, sieben oder acht Streben (16), und mindestens ein über die Streben (16) gespanntes Netz (18) aufweist.

15. Oberflächenskimmer nach einem der vorhergehenden Ansprüche, wobei der Aufstieg (6) eine Steigung von 0% bis 70%, bevorzugt 1% bis 66%, stärker bevorzugt 10% bis 60%, stärker bevorzugt 2% bis 45%, stärker bevorzugt 3% bis 30 %, besonders bevorzugt 4% bis 15 %.

## Claims

1. Floating surface skimmer (2) comprising a floating body (8) and a capture device (4) for absorbing and collecting impurities floating on a water surface (12), wherein the capture device (4) comprises a catching lip (10), a collecting portion (20) for collecting captured impurities, and an ascent (6) connected to the collecting portion (20) and the floating body (8),
**characterized in that**
the collecting portion (20) is connected to the catching lip (10) and the ascent (6) is connected to the collecting portion (20) such that along a path from the outer edge of the catching lip (10) via the collecting portion (20) into the ascent (6) the surface skimmer (2) comprises a surface profile which firstly increases, then declines and subsequently increases again, and wherein the capture device (4) is partially permeable to water.

2. The surface skimmer according to claim 1, wherein the collecting portion (20) is connected to the catching lip (10) and the ascent (6) is connected to the collecting portion (20), and wherein the catching lip (10) in an upwardly curved zone breaks through the water surface (12), the collecting portion (20) comprises a downwardly curved zone below the water surface (12), and the ascent (6) leads out of the collecting portion (20) up until a height above the water surface (12), preferably at least 10 mm above the water surface (12).

3. The surface skimmer according to any one of the preceding claims, wherein the surface skimmer (2) floats freely.

4. The surface skimmer according to any one of the preceding claims, wherein the surface skimmer (2) comprises a drive system suitable for propelling the surface skimmer, preferably with at least one propeller and/or at least one water jet.

5. The surface skimmer according to claim 4, wherein the movement of water (14) caused by the drive system leads to wave formation on the water surface (12), wherein the wave formation is sufficient for insects to notice the water surface (12) as such.

6. The surface skimmer according to claim 4 or 5, wherein the drive system is configured for propulsion in several directions.

7. The surface skimmer according to any one of claims 4 to 6, wherein the drive system autonomously alters the direction of propulsion at equal and/or randomly determined time intervals.

8. The surface skimmer according to any one of claims 4 to 7, wherein the surface skimmer (2) comprises a detection system for detecting obstacles, and wherein the drive system autonomously alters the direction of propulsion when detecting an obstacle such that the surface skimmer (2) moves away from the obstacle.

9. The surface skimmer according to any one of the preceding claims, wherein the surface skimmer (2) comprises a space for receiving a rechargeable or non-rechargeable storage for electrical energy, and wherein the surface skimmer (2) comprises electrical contacts suitable for connecting the storage for electrical energy.

10. The surface skimmer according to any one of the preceding claims, wherein the surface skimmer comprises at least one solar panel (22).

11. The surface skimmer according to any one of the preceding claims, wherein the surface skimmer (2) comprises at least one container (24) for collecting and dispensing chemicals (26).

12. The surface skimmer according to any one of the preceding claims, wherein the surface skimmer (2) comprises at least one device for monitoring the water quality and/or the water temperature.

13. The surface skimmer according to any one of the preceding claims, wherein the surface skimmer (2) comprises at least one device for displaying the degree of water quality and/or the water temperature.

14. The surface skimmer according to any one of the preceding claims, wherein the capture device (4) comprises at least one, preferably at least two, three, four, five, six, seven, or eight struts (16) and at least one net (18) stretched over the struts (16).

15. The surface skimmer according to any one of the preceding claims, wherein the ascent (6) comprises an incline of 0% to 70%, preferably 1% to 66%, more preferably 10% to 60%, more preferably 2% to 45%, more preferably 3% to 30%, particularly preferably 4% to 15%.

## Revendications

1. Skimmer de surface flottant (2), comportant un corps flottant (8) et un dispositif de retenue (4) pour la réception et la collecte d'impuretés flottant sur une surface d'eau (12), le dispositif de retenue (4) présentant une lèvre de capture (10), une section de collecte (20) servant à recueillir les impuretés capturées et une pente (6) adjacente à la section de collecte (20) et au corps flottant (8),
**caractérisé en ce que**
la section de collecte (20) est raccordée à la lèvre de capture (10) et la pente (6) est raccordée à la section de collecte (20) de telle manière que le skimmer de surface (2) présente le long d'un tracé allant du bord extérieur de la lèvre de capture (10) à la pente (6) en passant par la section de collecte (20) un profil de surface d'abord ascendant, puis descendant avant de redevenir ascendant, et **en ce que** le dispositif de retenue (4) est partiellement perméable à l'eau.

2. Skimmer de surface selon la revendication 1, où la section de collecte (20) est raccordée à la lèvre de capture (10) et la pente (6) est raccordée à la section de collecte (20), et où la lèvre de capture (10) interrompt la surface d'eau (12) dans une zone bombée vers le haut, la section de collecte (20) présente une zone bombée vers le bas en dessous de la surface d'eau (12) et la pente (6) va de la section de collecte (20) jusqu'à une hauteur au-dessus de la surface de l'eau (12), préférentiellement d'au moins 10 mm au-dessus de la surface de l'eau (12).

3. Skimmer de surface selon l'une des revendications précédentes, où ledit skimmer de surface (2) flotte librement.

4. Skimmer de surface selon l'une des revendications précédentes, où ledit skimmer de surface (2) comprend un système d'entraînement adapté pour sa propulsion, comportant préférentiellement au moins une hélice et/ou au moins un jet d'eau.

5. Skimmer de surface selon la revendication 4, où le déplacement d'eau (14) généré par le système d'entraînement entraîne la formation de vagues à la surface de l'eau (12), ladite formation de vagues étant suffisante pour que les insectes perçoivent la surface de l'eau (12) en tant que telle.

6. Skimmer de surface selon la revendication 4 ou la revendication 5, où le système d'entraînement est prévu pour une propulsion dans plusieurs directions.

7. Skimmer de surface selon l'une des revendications 4 à 6, où le système d'entraînement change de manière autonome la direction de propulsion à intervalles réguliers et/ou définis aléatoirement.

8. Skimmer de surface selon l'une des revendications 4 à 7, où ledit skimmer de surface (2) comprend un système de détection destiné à détecter des obstacles, et où le système d'entraînement change de manière autonome la direction de propulsion à la détection d'un obstacle, de manière à éloigner le skimmer de surface (2) de l'obstacle.

9. Skimmer de surface selon l'une des revendications précédentes, où ledit skimmer de surface (2) comprend un espace pour le logement d'un accumulateur d'énergie électrique rechargeable ou non-rechargeable, et où ledit skimmer de surface (2) présente des contacts électriques adaptés pour la connexion de l'accumulateur d'énergie électrique.

10. Skimmer de surface selon l'une des revendications précédentes, où ledit skimmer de surface comporte au moins un panneau solaire (22).

11. Skimmer de surface selon l'une des revendications précédentes, où ledit skimmer de surface (2) comporte au moins un réservoir (24) pour le stockage et la libération de produits chimiques (26).

12. Skimmer de surface selon l'une des revendications précédentes, où ledit skimmer de surface (2) comprend au moins un dispositif de surveillance de la qualité d'eau et/ou de la température d'eau.

13. Skimmer de surface selon l'une des revendications précédentes, où ledit skimmer de surface (2) comprend au moins un dispositif d'indication de la qualité d'eau et/ou de la température d'eau.

14. Skimmer de surface selon l'une des revendications précédentes, où le dispositif de retenue (4) comprend au moins une, préférentiellement au moins deux, trois, quatre, cinq, six, sept ou huit entretoises (16), et au moins un filet (18) tendu sur les entretoises (16).

15. Skimmer de surface selon l'une des revendications précédentes, où la pente (6) à une inclinaison comprise entre 0 % et 70 %, avantageusement entre 1% et 66%, très avantageusement entre 10 % et 60 %, très avantageusement entre 2 % et 45 %, très avantageusement entre 3 % et 30 %, préférentiellement entre 4% et 15 %.
